# EUROPÄISCHE PATENTSCHRIFT

(11) **EP 0 862 676 B1**
(45) Veröffentlichungstag und Bekanntmachung des Hinweises auf die Patenterteilung: **11.08.1999**
(21) Anmeldenummer: 96945733.2
(22) Anmeldetag: 14.11.1996
(51) Int. Cl.: E05B 63/12

(54) **VERSCHLUSS FÜR EINE TÜR ODER EIN FENSTER**
DOOR OR WINDOW CLOSURE
SERRURE DE PORTE OU DE FENETRE

(30) Priorität: 20.11.1995 DE 19543228
(43) Veröffentlichungstag der Anmeldung: 09.09.1998
(73) Patentinhaber: Geiger, Hans-Peter, 71706 Markgröningen (DE)
(72) Erfinder: Geiger, Hans-Peter, 71706 Markgröningen (DE)
(74) Vertreter: Ludewig, Rita, Dipl.-Ing.
(86) Internationale Anmeldenummer: DE9602193
(87) Internationale Veröffentlichungsnummer: WO9719244

(56) Entgegenhaltungen:
- DE-C- 186 678
- DE-C- 398 567
- FR-E- 13 676
- US-A- 1 330 773
- US-A- 1 358 885
- US-A- 1 410 581
- US-A- 1 410 841
- US-A- 1 601 359
- US-A- 4 379 577

## Beschreibung

Die Erfindung bezieht sich auf einen Verschluß mit einem an einer Tür oder einem Fenster anbringbaren Schließkasten, in dem mindestens ein über eine Handhabe betätigbaren Riegel und eine diesen zwischen einer Schließstellung, in der der Riegel aus dem Schließkasten ausgerückt ist, und einer Öffnungsstellung, in der der Riegel in den Schließkasten eingeschoben ist, hin und her bewegende, mit der Handhabe betätigbare Steuereinrichtung aufgenommen sind, und mit einem an einem Rahmen dem Schließkasten gegenüber anbringbaren Eingriffgehäuse, in das der zumindest eine Riegel in der Schließstellung eingeführt ist,mit einem den Riegel sperrenden Halteelement.

Derartige Verschlüsse sind beispielsweise als nachrüstbare Sicherheitsverschlüsse für Fenster bekannt. Dabei wird einerseits ein Schließkasten mit einem Griff auf dem beweglichen Fensterrahmen derart montiert, daß ein mit dem Griff herausbewegbarer, im Innern des Schließkastens gelagerter Riegel zum freien Rand des bewegbaren Fensterrahmens herausbewegt wird, und andererseits ist an dem festen Fensterrahmen, die Schließkasten benachbart, ein Eingriffkasten mit einer Einführöffnung für den herausgeführten Riegel montiert. In der Schließstellung wird der Griff mittels eines Schlüssels verriegelt, so daß die nötige Sicherheit gegen unbefugtes Öffnen des Fensters geboten wird. Als nachteilig wird hierbei empfunden, daß jedes Mal beim Verlassen des Hauses sämtliche Verschlüsse mit dem Schlüssel abgesperrt werden müssen.

Die US-A-1 358 885 beschreibt einen Verschluß der eingangs genannten Art. Zum Öffnen und Verschließen des Verschlusses ist der Einsatz eines Schlüssels zwingend erforderlich. Ein innenseitig angeordnetes manuell zu betätigendes Halteelement verriegelt den Riegel zuverlässig. Ohne ein Entriegeln des Halteelements von innen kann die Tür von außen auch nicht mit Hilfe eines Schlüssels geöffnet werden.

In der DE-C-398 567 ist ein Türschloß mit schwenkbaren und verschiebbaren Riegeln offenbart, das durch zwei nacheinander wirkende Schlüssel geöffnet wird. Dabei kommt ein Scherenmechanismus zum Einsatz, der auf die Bewegung der Riegel einwirkt. Zum vollständigen Öffnen kommt ein zweiter Schlüssel zum Einsatz, der über eine Hohlwelle eingeführt wird.

Der Erfindung liegt die Aufgabe zugrunde, einen Verschluß bereitzustellen, der ohne Absperren mit einem Schlüssel die nötige Sicherheit bietet und der eine einfache Handhabung gewährleistet.

Diese Aufgabe wird mit den Merkmalen des Anspruchs 1 gelöst. Hiernach ist also vorgesehen, daß der Riegel in der Schließstellung an dem in dem Eingriffgehäuse vorgesehenen zugeordneten Halteelement durch Drehen der Handhabe automatisch einrastet, so daß ein Bewegen des Riegels mit der Handhabe in die Öffnungsstellung blockiert ist, daß zum Aufheben der Rastverbindung ein gegen eine Federvorspannung aus einer nur einen Ruhelage auslenkbares Betätigungselement vorgesehen ist und daß der Riegel mittels der Handhabe nur in die Öffnungsstellung bewegbar ist, wenn gleichzeitig das Betätigungselement in seiner die Rastverbindung aufhebenden Stellung gehalten ist und daß das Betätigungselement auf der von der Tür, dem Fenster bzw. dem Rahmen abgewandten Oberseite des Schließkastens bzw. des Eingriffgehäuses angeordnet und mit der die Handhabe bedienenden Hand betätigbar ist. Beim Verschieben des Riegels mit der Handhabe, wie z.B. einem Griff, in die Schließstellung verrastet dieser automatisch, so daß das Fenster oder die Tür von außen nicht einfach ausgehebelt werden kann. Zum Öffnen des Verschlusses muß zunächst das die Raststellung blockierende Betätigungselement entgegen der Federvorspannung ausgelenkt und in dieser Stellung gehalten werden, um mit der Handhabe den Riegel aus der in das Eingriffgehäuse eingefahrenen Schießstellung zurück in die Öffnungsstellung bringen zu können. Auf diese Weise sind mehrere Betätigungsvorgänge gleichzeitig erforderlich, um den Verschluß zu öffnen, so daß ein Unbefugter ihn nicht leicht öffnen kann und auch eine Kindersicherung ebildet ist. Zudem ist die Schließstellung gesichert. Zwei alternative Ausgestaltungsmöglichkeiten bestehen darin, daß die Handhabe in einem auf den Schießkasten montierten Griff besteht und daß das Betätigungselement an dem Schließkasten vorgesehen ist, wobei der mindestens eine Riegel federvorgespannt und mittels des Betätigungselements auslenkbar ist und das zugeordnete Halteelement im Eingriffgehäuse fest angeordnet ist, oder daß das Betätigungselement an dem Eingriffgehäuse vorgesehen ist, wobei das mindestens eine Halteelement gegen eine Federvorspannung mittels des Betätigungselements auslenkbar gelagert ist. Der Rastmechanismus und die damit erzielte Verriegelung sowie der Freigabemechanismus sind auf diese Weise einfach und vorteilhaft ausgestaltet.

Ein einfacher Aufbau des Verschlusses und eine zuverlässige Funktion werden dadurch erzielt, daß das Betätigungselement ein bolzenförmiges Teil mit einem auf seiner von der Oberseite des Schließkastens bzw. Eingriffgehäuses weggerichteten, verjüngt auslaufenden Abschnitt und/oder eine Kugel aufweist und daß das Betätigungselement über die Oberseite oder in einer in diese eingebrachten Mulde vorsteht.

Eine eindeutige Funktionsweise des Verschlusses wird weiterhin dadurch begünstigt, daß der mindestens eine Riegel senkrecht zu der angrenzenden Tür- bzw. Fensterseite in Riegelführungen des Schließkastens verschieblich gelagert ist und in einer parallel zur Verschieberichtung liegenden Seite eine Rastausnehmung mit einer in Öffnungsrichtung wirkenden steilen Rastflanke aufweist und daß das Halteelement mittels einer an ihm und/oder an dem Riegel angebrachten Rastschräge senkrecht zur Verschieberichtung des Riegels gegen die Federvorspannung einer Feder auslenkbar ist und mit einer steilen Gegenrastflanke in der Schließstellung in der Rastausnehmung verrastet.

Weitere vorteilhafte Maßnahmen für den Aufbau und die Bedienung bestehen darin, daß der mindestens eine Riegel außerhalb einer parallel zur Verschieberichtung, senkrecht zur zum Rahmen orientierten Mittelquerebene des Eingriffgehäuses in dieses eingreift und daß die Rastausnehmung auf der von der Mittelquerebene abgekehrten Außenseite des Riegels angeordnet ist, daß das dem Riegel zugeordnete Halteelement eine mit dem verjüngten Abschnitt zusammenwirkende abgeschrägte oder abgerundete Auslenkschräge aufweist, an der der verjüngte Abschnitt während des Eindrückens des Betätigungselements vorbeigeleitet, so daß das Halteelement mit seiner Gegenrastflanke aus der Rastausnehmung ausgelenkt wird.

Ein einfacher, eine gute Funktion gewährleistender Aufbau, der zudem eine erhöhte Stabilität und Sicherheit bietet, wird durch die Maßnahmen erzielt, daß das Betätigungselement in der Mittelquerebene des Eingriffgehäuses auf dessen Oberseite angeordnet ist, daß zwei Halteelemente spiegelsymmetrisch ausgebildet und in einander entsprechenden Führungsaufnahmen senkrecht zu der Verschieberichtung der Riegel verschieblich gelagert sind, daß die beiden Riegel ebenfalls spiegelsymmetrisch zu einer Mittelquerebene des Schließkastens parallel zu dieser herausschiebbar gelagert sind, daß die Riegel an ihren von den herausschiebbaren Enden abgekehrten Endbereichen an hebelartige Stellelemente gelenkig angeschlossen sind, die jeweils an einem bezüglich des Schließkastens festen Lagerzapfen schwenkbar gelagert und an ihren von den Riegeln abgelegenen anderen Endbereichen gelenkig miteinander gekoppelt sind, und daß in dem Schießkasten eine Steuerscheibe drehbar gelagert ist, die eine Steuerkurve aufweist, in die ein Koppelelement der beiden anderen Endbereiche der Stellelemente geführt eingreift.

Ist vorgesehen, daß die Handhabe mittels eines Vierkantstücks in eine entsprechende angepaßte Aufnahme der Steuerscheibe eingreift, wobei die Handhabe mit ihrer Drehachse in der Mittelquerebene des Schießkastens auf dessen Oberseite angeordnet ist, so ergeben sich nicht nur Vorteile hinsichtlich der Bedienung und des Aussehens, sondern es können auch vorhandene Tür- oder Fenstergriffe weiter verwendet werden.

Bei allen Ausführungsformen ist der Schließvorgang wegen des Rastmechanismus durch alleinige Betätigung der Handhabe möglich und nur zum Öffnen müssen das Betätigungselement und die Handhabe gleichzeitig betätigt werden.

Die Erfindung wird nachfolgend anhand eines Ausführungsbeispiels unter Bezugnahme auf die Zeichnungen näher erläutert. Es zeigen:
- Fig. 1: eine perspektivische Darstellung eines Verschlusses mit einem Schließkasten und einem Eingriffgehäuse,
- Fig. 2: die wesentichen Einzelteile des Schließkastens sowie der darin aufgenommenen Elemente und
- Fig. 3: die wesentlichen Teile des Eingriffsgehäuses sowie der darin aufgenommenen Elemente.

In der Fig. 1 ist ein Verschluß 1 mit einem Schließkasten 2 und einem Eingriffgehäuse 3 perspektivisch dargestellt. Der Schließkasten 2 wird am Randbereich eines Fensterflügels oder einer Tür montiert, während das Eingriffgehäuse 3 dem Schließkasten 2 benachbart, auf einem festen Rahmenabschnitt angebracht wird.

Der Schließkasten 2 weist einen Kastenkörper 2.1 und einen Kastendeckel 2.2 auf. Auf der von dem Fenster bzw. der Tür abgewandten Oberseite des Kastenkörpers 2.1 ist mit einem Aufsatz 4.1 ein Griff 4 montiert. Auf der dem freien Rand des Fensterflügels bzw. der Tür zugekehrten Seite des Schließkastens 2 sind in der Schließstellung des Griffs 4 ein oberer und ein unterer Riegel 2.3 in Richtung auf das Eingriffgehäuse 3 herausgeschoben und greifen in Einführöffnungen 3.3 des Eingriffgehäuses 3 ein. In einer zur Verschieberichtung der Riegel 2.3 parallelen, zur Tür oder zum Fenster bzw. Rahmen senkrechten Mittelquerebene des Eingriffgehäuses 3 ist ein Betätigungselement 3.4 vorgesehen, das von der Oberseite des Eingriffgehäuses 3 aus zugänglich und senkrecht zu dieser in das Innere des Eingriffgehäuses 3 eindrückbar ist. In der gezeigten Schießstellung steht ein Griffteil 4.2 des Griffs 4 nach unten.

In der Fig. 2 ist oben ein Kastenkörper 2.1 des Schließkastens 2 dargestellt. Der Kastenkörper 2.1 weist auf seiner Innenseite verschiedene Ausformungen auf, wie zwei Gewindebohrungen 2.11, eine Steuerscheibenaufnahme 2.5' für eine weiter unten in der Fig. 2 gezeigte Steuerscheibe 2.5, zwei Riegelführungen 2.3' und zwei Lagerzapfen 2.6 zum Aufnehmen zweier unter dem Kastenkörper 2.1 dargestellter Stellelemente 2.4.

Die z.B. aus Flachmaterial ausgestanzten Stellelemente 2.4 weisen an ihren beiden gegeneinander gerichteten Endbereichen sowie an ihren voneinander abgekehrten Endbereichen jeweils Durchbrüche in Form von Langlöchern 2.42 und 2.41 auf, in die Verbindungsbolzen 5 zur gelenkigen Aneinanderkopplung der beiden Stellelemente 2.4 einerseits und Ankopplung der seitlich dargestellten Riegel 2.3 andererseits eingeführt werden. Vorliegend sind die Riegel 2.3 bereits selbst mit Zapfen 2.31 zur gelenkigen Anbindung an den Stellelementen 2.4 versehen. Mittels einer jeweiligen Lagerzapfenaufnahme 2.43 werden die Stellelemente 2.4 auf die Lagerzapfen 2.6 geführt und dort schwenkbar gehalten. Die Stellelemente 2.4 sind unter der Darstellung in Draufsicht auch in einem Längsschnitt gezeigt. Die Riegel 2.3 sind auf ihrer von der Mittelquerebene abgekehrten äußeren Längsseite mit Rastausnehmungen 2.32 und stirnseitig mit Einführschrägen versehen.

Unterhalb der Stellelemente 2.4 ist in Fig. 2 die Steuerscheibe 2.5 gezeigt, die eine Steuerkurve 2.51 sowie einen Eingriff 2.52 für einen Vierkant aufweist, der andererseits in den Griff 4 eingesteckt ist. Die Steuerscheibe 2.5 ist mit einem Verbindungszapfen 5 gelenkig an den Aufnahmen 2.42 der Stellelemente 2.4 angekoppelt, wobei der Verbindungsbolzen 5 in die Steuerkurve 2.51 ragt. Beim Verdrehen der Steuerkurve 2.5 mittels des Griffs 4 und des in den Eingriff 2.52 ragenden Vierkants werden die auf den beiden Lagerzapfen 2.6 gehaltenen Stellelemente 2.4 verschwenkt, so daß die beiden Riegel 2.3 in den Riegelführungen 2.31 zum Einnehmen der Schießstellung aus dem Schließkasten 2 heraus geführt und zum Einnehmen der Öffnungsstellung in den Schließkasten 2 zurückgezogen werden, wobei die Verschieberichtung der Riegel 2.3 senkrecht zu den vorderen Rand des Schließkastens 2 bzw. dem Rand der Tür oder des Fensters verläuft. Der Schließkasten 2 wird mit dem unten in Fig. 2 dargestellten Kastendeckel 2.2 verschlossen, wozu nicht gezeigte Schrauben durch Durchführöffnungen 2.21 gesteckt und in den Gewindebohrungen 2.11 festgedreht werden.

In Fig. 3 ist das Eingriffgehäuse 3 mit einem Gehäuseblock 3.1 und einem Gehäusedeckel 3.2 gezeigt. In den Gehäuseblock 3.1 sind verschiedene Aufnahmen eingeformt, unter anderem zwei Einführöffnungen 3.3 für die Riegel 2.3, für zwei Halteelemente 3.5, die quer zur Verschieberichtung der Riegel 2.3 verschiebbar sind, für zwei Federn 3.6, die in den Federaufnahmen 3.6' liegend die Halteelemente 3.5 zur Mittelquerebene hin zusammenschieben, sowie ein Durchbruch 3.8 für eine Kugel 3.42 des Betätigungselements 3.4. Ferner.sind in dem Gehäuseblock 3.1 Gewindebohrungen 3.9 vorgesehen, in die durch Schraubenöffnungen 3.9' des Deckels 3.2 durchgeführte Schrauben eingedreht werden.

In die entsprechenden Aufnahmen des Gehäuseblocks 3.1 werden die Halteelemente 3.5 senkrecht zur Verschieberichtung der Riegel 2.3 verschiebbar eingelegt und mittels der Feder 3.6 gegeneinander gedrückt. An ihren gegeneinander gerichteten Endbereichen weist jedes Halteelement 3.5 eine Auslenkschräge 3.7 auf, die mit einem verjüngten Abschnitt 3.43 des Betätigungselements 3.4 derart zusammenwirkt, daß bei einem Eindrücken des Betätigungselements 3.4 senkrecht zur Oberseite des Gehäuseblocks 3.1 die beiden Halteelemente 3.5 gegen die Federkraft der Federn 3.6 auseinandergeschoben werden. Gleichermaßen werden die beiden Halteelemente 3.5 beim Einführen der Riegel 2.3 auseinandergeschoben, die beim Einschieben mit ihren Anlaufschrägen an entsprechenden Gegenschrägen der Halteelemente 3.5 entlang gleiten, bis sie mit den Haltelementen verrasten, wobei hakenförmige Abschnitte der Halteelemente 3.5 in die Rastausnehmungen 2.32 der Riegel 2.3 eingreifen und mit steilen Gegenrastflanken, die mit steilen Rastflanken der Riegel 2.3 zusammenwirken, ein Zurückschieben der Riegel 2.3 in die Öffnungsstellung verhindern. Die Raststellung ist in Fig. 3 in der zweituntersten Abbildung schematisch dargestellt. Dabei ist auch der Griff 4 gegen ein Verschwenken blockiert. Ein Zurückschieben der Riegel 2.3 in die Öffnungsstellung mittels des Griffs 4 ist erst möglich, wenn das Betätigungselement 3.4 mit der Kugel 3.42 und dem darunter angeordneten bolzenförmigen Teil 3.41 gegen die Vorspannung der Feder 3.6 und gegenbenenfalls einer zusätzlichen (nicht gezeigten) Rückstellfeder zum Auseinanderbewegen der Halteelemente 3.5 eingedrückt wird. Dabei bewegen sich die Halteelemente 3.5 nach außen und die steilen Rastflanken der Rastausnehmung 2.32 einerseits und die damit zusammenwirkenden Gegenrastflanken 3.51 andererseits werden außer Eingriff gebracht.

Alternativ können die Halteelemente 3.5 auch fest in dem Eingriffgehäuse 3 angeordnet werden und das Betätigungselement kann an dem Schießkasten derart angeordnet sein, daß bei seiner Betätigung die Riegel 2.3 gegen eine Federkraft außer Eingriff mit den Halteelementen 3.5 gebracht werden. In der Riegelführung muß dabei ein entsprechender Spielraum vorgesehen werden.

Anstelle des eindrückbaren Betätigungselements mit Auslenkschräge ist auch ein mit einem kleinen Hebel drehbares Betätigungselement mit einem Auslenkexzenter denkbar und die Verrastung zwischen Halteelementen und Riegel kann mit hebelartig gelagerten Halteelementen und/oder Umlenkelementen erzielt werden.

Die beschriebenen Maßnahmen lassen ein einfaches Verriegeln zu, wobei lediglich der Griff 4 betätigt werden muß, um die Riegel 2.3 auszulenken und zu verrasten. Zum Entriegeln muß jedoch das Betätigungselement 3.4 eingedrückt werden, und gleichzeitig muß der Griff 4 betätigt werden. Eine umständliche Bedienung mit einem Schlüssel wird durch den beschriebenen Aufbau des Verschlusses vermieden, so daß ein Absperren auch nicht vergessen werden kann. Der Verschluß ist stabil und auch gegenüber erheblichen Hebelkräften sicher. Vorhandene Griffelemente können einfach aufgesteckt und weiterverwendet werden.

## Patentansprüche

1. Verschluß (1) mit einem an einer Tür oder einem Fenster anbringbaren Schließkasten (2), in dem mindestens ein über eine Handhabe (4.2) betätigbaren Riegel (2.3) und eine diesen zwischen einer Schließstellung, in der der Riegel (2.3) aus dem Schließkasten (2) ausgerückt ist, und einer Öffnungsstellung, in der der Riegel (2.3) in den Schließkasten (2) eingeschoben ist, hin und her bewegende, mit der Handhabe (4.2) betätigbare Steuereinrichtung aufgenommen sind, und mit einem an einem Rahmen dem Schließkasten (2) gegenüber anbringbaren Eingriffgehäuse (3), in das der zumindest eine Riegel (2.3) in der Schließstellung eingeführt ist,mit einem den Riegel (2.3) sperrenden Halteelement (3.5),
**dadurch gekennzeichnet**
- daß der Riegel (2.3) in der Schließstellung an dem in dem Eingriffgehäuse (3) vorgesehenen zugeordneten Halteelement (3.5) durch Drehen der Handhabe (4.2) automatisch einrastet, so daß ein Bewegen des Riegels (2.3) mit der Handhabe (4.2) in die Öffnungsstellung blockiert ist,
- daß zum Aufheben der Rastverbindung ein gegen eine Federvorspannung aus einer nur einen Ruhelage auslenkbares Betätigungselement (3.4) vorgesehen ist,
- daß der Riegel (2.3) mittels der Handhabe (4.2) nur in die Öffnungsstellung bewegbar ist, wenn gleichzeitig das Betätigungselement (3.4) in seiner die Rastverbindung aufhebenden Stellung gehalten ist, und
- daß das Betätigungselement (3.4) auf der von der Tür, dem Fenster bzw. dem Rahmen abgewandten Oberseite des Schließkastens (2) bzw. des Eingriffgehäuses (3) angeordnet und mit der die Handhabe (4.2) bedienenden Hand betätigbar ist.

2. Verschluß nach Anspruch 1,
**dadurch gekennzeichnet,**
- daß die Handhabe (4.2) in einem auf den Schließkasten (2) montierten Griff (4.2) besteht und
- daß das Betätigungselement (3.4) an dem Schließkasten (2) vorgesehen ist, wobei der mindestens eine Riegel (2.3) federvorgespannt und mittels des Betätigungselements auslenkbar ist und das zugeordnete Halteelement (3.5) im Eingriffgehäuse (3) fest angeordnet ist, oder daß das Betätigungselement (3.4) an dem Eingriffgehäuse (3) vorgesehen ist, wobei das mindestens eine Halteelement (3.5) gegen eine Federvorspannung mittels des Betätigungselements (3.4) auslenkbar gelagert ist.

3. Verschluß nach Anspruch 1,
**dadurch gekennzeichnet,**
- daß das Betätigungselement (3.4) in einer Richtung senkrecht zur Oberseite des Eingriffgehäuses (3) bzw. des Schließkastens (2) eindrückbar ist.

4. Verschluß nach Anspruch 3,
**dadurch gekennzeichnet,**
- daß das Betätigungselement (3.4) ein bolzenförmiges Teil (3.41) mit einem auf seiner von der Oberseite des Schließkastens (2) bzw. Eingriffgehäuses (3) weggerichteten verjüngt auslaufenden Abschnitt und/oder eine Kugel (3.42) aufweist und
- daß das Betätigungselement (3.4) über die Oberseite oder in einer in diese eingebrachten Mulde vorsteht.

5. Verschluß nach einem der vorhergehenden Ansprüche,
**dadurch gekennzeichnet,**
- daß der mindestens eine Riegel (2.3) senkrecht zu der angrenzenden Tür- bzw. Fensterseite in Riegelführungen (2.3') des Schließkastens (2) verschieblich gelagert ist und in einer parallel zur Verschieberichtung liegenden Seite eine Rastausnehmung (2.32) mit einer in Öffnungsrichtung wirkenden steilen Rastflanke aufweist und
- daß das Halteelement (3.5) mittels einer an ihm und/oder an dem Riegel (2.3) angebrachten Rastschräge senkrecht zur Verschieberichtung des Riegels (2.3) gegen die Federvorspannung einer Feder (3.6) auslenkbar ist und mit einer steilen Gegenrastflanke (3.51) in der Schließstellung in der Rastausnehmung (2.32) verrastet.

6. Verschluß nach Anspruch 5,
**dadurch gekennzeichnet,**
- daß der mindestens eine Riegel (2.3) außerhalb einer parallel zur Verschieberichtung, senkrecht zur zum Rahmen orientierten Mittelquerebene des Eingriffgehäuses (3) in dieses eingreift und daß die Rastausnehmung (2.32) auf der von der Mittelquerebene abgekehrten Außenseite des Riegels (2.3) angeordnet ist,
- daß das dem Riegel (2.3) zugeordnete Halteelement (3.5) eine mit dem verjüngten Abschnitt (3.43) zusammenwirkende abgeschrägte oder abgerundete Auslenkschräge (3.7) aufweist, an der der verjüngte Abschnitt (3.43) während des Eindrückens des Betätigungselements (3.4) vorbeigeleitet, so daß das Halteelement (3.5) mit seiner Gegenrastflanke (3.51) aus der Rastausnehmung (2.32) ausgelenkt wird.

7. Verschluß nach einem der vorhergehenden Ansprüche,
**dadurch gekennzeichnet,**
- daß das Betätigungselement (3.4) in der Mittelquerebene des Eingriffgehäuses (3) auf dessen Oberseite angeordnet ist, daß zwei Halteelemente (3.5) spiegelsymmetrisch ausgebildet und in einander entsprechenden Führungsaufnahmen senkrecht zur der Verschieberichtung der Riegel (2.3) verschieblich gelagert sind,
- daß die beiden Riegel (2.3) ebenfalls spiegelsymmetrisch zu einer Mittelquerebene des Schließkastens (2) parallel zu dieser herausschiebbar gelagert sind,
- daß die Riegel (2.3) an ihren von den herausschiebbaren Enden abgekehrten Endbereichen an hebelartige Stellelemente (2.4) gelenkig angeschlossen sind, die jeweils an einem bezüglich des Schließkastens (2) festen Lagerzapfen schwenkbar gelagert und an ihren von den Riegeln (2.3) abgelegenen anderen Endbereichen gelenkig miteinander gekoppelt sind, und
- daß in dem Schließkasten (2) eine Steuerscheibe (2.5) drehbar gelagert ist, die eine Steuerkurve (2.51) aufweist, in die ein Koppelelement der beiden anderen Endbereich der Stellelemente (2.4) geführt eingreift.

8. Verschluß nach Anspruch 7,
**dadurch gekennzeichnet,**
- daß die Handhabe (4) mittels eines Vierkantstücks in eine entsprechende angepaßte Aufnahme (2.52) der Steuerscheibe (2.5) eingreift, wobei die Handhabe (4) mit ihrer Drehachse in der Mittelquerebene des Schließkastens auf dessen Oberseite angeordnet ist.

## Claims

1. Locking mechanism (1) with a locking case (2) that can be fitted to a door or a window and housing at least one bar (2.3) to be actuated by means of a tiller (4.2) and an actuating device actuated by means of the tiller (4.2) and reciprocating between a a closing position at which the bar (2.3.) is disengaged from the locking case (2) and an opening position at which the bar is inserted into the locking case (2), and with a gearing casing (3) fitted to a frame opposite the locking case (2), with at least one bar (2.3) being introduced into the gearing casing (3) in the locking position, and with a holding element (3.5.) blocking the bar (2.3),
**characterized in that**
- the bar (2.3) in the locking position automatically engages in the corresponding holding element (3.5) arranged in the gearing case (3) when the tiller (4.2) is turned so that any shifting of the bar (2.3) by means of the tiller (4.2) into the opening position is blocked,
- that for disconnecting the lock-in connection an actuating device (3.4) is provided which can travel out only from a rest position against a spring pretension,
- that the bar (2.3) can be moved by means of the tiller (4.2) only in the opening position when the actuating device (3.4) is held in its position releasing the lock-in connection, and
- that the actuating device (3.4) is arranged at the upper end of the locking case (2) or of the gearing casing (3) which is turned away from the door, the window or the frame, and can be actuated by the hand operating the tiller (4.2).

2. Locking mechanism as specified under claim 1,
**characterized in that**
- the tiller (4.2) consists of a handle (4.2) mounted to the locking case (2) and
- that the actuating device (3.4) is provided on the locking case (2) with the at least one bar (2.3) is under spring pretension and can be deflected by means of the actuating device while the corresponding holding element (3.5) is fixed within the gearing casing (3), or that the actuating device (3.4) is arranged on the gearing casing (3), with the at least one holding element (3.5) is carried on a bearing and can be deflected by the actuating device (3.4) against a spring pretension.

3. Locking mechanism as specified under claim 1,
**characterized in that**
- the actuating device (3.4) can be indented in a direction square to the upper face ofthe gearing casing (3) or ofthe locking case (2).

4. Locking mechanism as specified under claim 3,
**characterized in that**
- the actuating device (3.4) includes a bolt-shaped part (3.41) with a tapering section and/or ball (3.42) directed away from the upper face of the locking case (2) or ofthe gearing casing (3) and
- that the actuating device (3.4) protrudes from the upper face or from a trough arranged therein.

5. Locking mechanism as specified under one of the preceding claims,
**characterized in that**
- the at least one bar (2.3) is supported in a slidable manner square to the adjacent door or window end in bar guides (2.3') of the locking case (2) and contains a catch recess (2.32) in a side which is parallel to the sliding direction and which shows a steep notch flank acting in the opening direction, and
- that the holding element (3.5) can be deflected against the spring pretension of a spring (3.6) square to the sliding direction of the bar (2.3), by means of a notch slant provided either on the holding element (3.5) and/or on the bar (2.3) and that in the closing position it engages with a steep counter notch flank in the catch recess (2.32).

6. Locking mechanism as specified under claim 5,
**characterized in that**
- the at least one bar (2.3) engages in the gearing casing (3) outside a middle cross plane ofthe gearing casing (3), running parallel to the sliding direction and square to the frame ant that the catch recess (2.32) is arranged on the outer face of the bar (2.3) directed away from the middle cross plane,
- that the holding element (3.5) belonging to the bar (2.3) is provided with a chamfered or rounded-off deflecting bevel (3.7), acting together with the tapered section (3.43), this latter sliding past the deflecting bevel (3.7) while the actuating device (3.4) is indented so that the counter notch flank (3.51) of the holding element (3.5) is deflected from the catch recess (2.32).

7. Locking mechanism as specified under one of the preceding claims,
**characterized in that**
- the actuating device (3.4) is arranged along the middle cross plane on the upper face of the gearing casing (3), that two holding elements (3.5) of symmetrical shape are supported in a movable manner by identical corresponding guiding receptacles square to the sliding direction of the bars (2.3),
- that the two bars (2.3) are also supported symmetrically with respect to a middle cross plane of the locking case (2), in parallel to that plane and extractably,
- that the bars (2.3) with their ends turned away from the extractable ends are connected by articulated joints to lever-like setting elements (2.4), which in turn are connected in a swivelling manner to bearing journals fixed to the locking case (2) and which are connected by articulated joints at the other ends turned away from the bars (2.3) and
- that inside the locking case (2) a disk cam (2.5) is supported by a rotatable bearing, containing a cam plate (2.51), into which a coupling element of the two other end sections of the setting elements (2.4) engages in a guided manner.

8. Locking mechanism as specified under claim 7,
**characterized in that**
- the tiller (4) engages, by means of a square piece, into a correspondingly shaped receptacle (2.52) of the disk cam (2.5), while the rotational axis of the tiller (4) is arranged at the middle cross plane of the locking case, on the upper face of this latter.

## Revendications

1. Fermeture (1) avec un caisson de fermeture (2) qui peut être montée sur une porte ou un fenêtre comprenant au moins un verrou (2.3) à actionner au moyen d'une prise (4.2) et un dispositif de commande actionné par la prise (4.2) et oscillant entre une position de fermeture où le verrou (2.3.) est désenclenché du caisson de fermeture (2) et une position d'ouverture où le verrou est introduit dans le caisson de fermeture (2), et avec une boîte d'engrènement (3) placée sur un cadre opposé au caisson de fermeture (2), avec au moins un verrou (2.3) introduit dans la boîte d'engrènement (3) à la position de fermeture, et avec un élément de retenue (3.5.) arrêtant le verrou (2.3),
**caractérisée par**
- que le verrou (2.3), dans la position de fermeture, s'engrène automatiquement dans l'élément de retenue (3.5) correspondant de la boîte d'engrènement (3) si la prise (4.2) est tournée de manière que le déplacement du verrou (2.3) au moyen de la prise (4.2) vers la position d'ouverture est bloqué,
- que pour rompre l'encliquetage un dispositif de commande (3.4) a été aménagé pouvant se dégager d'une position de repos seulement contre une prétension de ressort
- que le verrou (2.3) peut être déplacé à l'aide de la prise (4.2) uniquement vers la position d'ouverture si le dispositif de commande (3.4) est retenu dans sa position ouvrant la position d'encliquetage, et
- que le dispositif de commande (3.4) placé sur la face supérieure du caisson de fermeture (2) ou de la boîte d'engrènement (3) de l'autre côté de la porte, de la fenêtre ou du cadre, peut être manupulé par la main opérant la prise (4.2).

2. Fermeture selon revendication 1,
**caractérisée par**
- que la prise (4.2) se constitue d'une poignée (4.2) montée sur le caisson de fermeture (2) et
- que le dispositif de commande (3.4) qui est monté sur le caisson de fermeture (2) avec au moins un verrou (2.3) est sous une prétension de ressort et peut sortir au moyen du dispositif de commande, alors que l'élément de retenue correspondant (3.5) est fixé dans la boîte d'engrènement (3) ou que le dispositif de commande (3.4) est monté sur la boîte d'engrènement (3), avec au moins un élément de retenue (3.5) logé dans un palier de façon rotative et peut être déplacé à l'aide du dispositif de commande (3.4) contre une prétension de ressort.

3. Fermeture selon revendication 1,
**caractérisée par**
- que le dispositif de commande (3.4) peut être enfoncé dans une direction perpendiculaire par rapport à la surface supérieure de la boîte d'engrènement (3) ou du caisson de fermeture (2).

4. Fermeture selon revendication 3,
**caractérisée par**
- que le dispositif de commande (3.4) comprend une pièce en forme de boulon (3.41) avec une section à fin conique et/ou une boule, dirigée vers l'autre côté du caisson de fermeture (2) ou de la boîte d'engrènement (3) et
- que le dispositif de commande (3.4) est en saillie sur la surface supérieure ou sur une auge y aménagée.

5. Fermeture selon une des revendications précédentes
**caractérisée par**
- qu'au moins un verrou (2.3) est logé décalablement par rapport à la face de porte ou fenêtre dans des glissières de verrou (2.3') du caisson de fermeture (2) et qu'il y a un creux d'encliquetage (2.32) dans un côté parallèle à la directionde décalage et qui a un flanc de cran raide actionnant dans la direction d'ouverture et,
- que l'élément de retenue (3.5) peut sortir contre la prétension d'un ressort (3.6) perpendiculairement à la direction de glissement du verrou (2.3) au moyen d'un chanfrein de cran placé ou bien sur l'élément de retenue (3.5) et/ou sur le verrou (2.3) et que, dans la position de fermeture, il s'enclique avec un contre-flanc de cran raide dans le creux d'encliquetage (2.32).

6. Fermeture selon revendication 5,
**caractérisée par**
- qu'au moins un verrou (2.3) s'enclique dans la boîte d'engrènement (3) en dehors d'un plan transversal médiane de la boîte d'engrènement (3), parallèlement à la direction de décalage et perpendiculairement au cadre et que le creux d'encliquetage (2.32) se trouve sur la surface extérieure du verrou détournée du plan transversal médiane,
- que l'élément de retenue (3.5) correspondant du verrou (2.3) est muni d'un biseau de sortie (3.7) arrondi ou chanfreiné, actionnant en commun avec la section conique (3.43), qui glisse près du biseau lorsque le dispositif de commande (3.4) est enfoncé de façon que l'élément de retenue (3.5), de par son contre-flanc de cran (3.51), sort du creux d'encliquetage (2.32).

7. Fermeture selon une des revendications précédentes
**caractérisée par**
- que le dispositif de commande (3.4) est aménagé au plan transversal médiane de la boîte d'engrènement (3), sur sa face supérieure et que deux éléments de retenue (3.5) ont une configuration symétrique et sont logés décalablement dans des porte-guide identiques perpendiculaires à la direction de glissement des verrous (2.3),
- que les deux verrous (2.3) sont aussi logés décalablement et symétriquement par rapport au plan transversal médiane du caisson de fermeture (2), et parallèlement à ce dernier,
- que les verrous (2.3) avec les bouts détournés des bouts décalables, sont connectés par des joints articulés à des éléments de commande type levier (2.4), qui, eux, sont connectés rotativement à des tourillons fixés sur le caisson de fermeture (2) et raccordés par des assemblages articulés par leurs bouts détournés des verrous (2.3), et
- qu'à l'intérieur du caisson de fermeture (2) un plateau-came (2.5) est logé dans un palier rotatif avec came de commande (2.51), dans laquelle un élément de couplage des deux autres sections finales des éléments de commande (2.4) s'engrène de façon guidée.

8. Fermeture selon revendication 5,
**caractérisée par**
- que la prise (4), au moyen d'un carré, s'attaque à un logement (2.52) de forme correspondante du plateau-came (2.5), alors que l'axe de rotation de la prise (4) est aménagé sur le plan transversal médiane du caisson de fermeture, sur la face supérieure de ce dernier.
